# EUROPÄISCHE PATENTSCHRIFT

(11) **EP 2 006 437 B1**
(45) Veröffentlichungstag und Bekanntmachung des Hinweises auf die Patenterteilung: **11.05.2016**
(21) Anmeldenummer: 08017120.0
(22) Anmeldetag: 29.09.2008
(51) Int. Cl.: D06F 58/20, D06F 58/28

(54) **Wäschetrockner mit Heizung im Wärmepumpenkreislauf**
Laundry drier with heating in heat pump circuit
Sèche-linge doté d'un chauffage dans le circuit de pompe à chaleur

(30) Priorität: 08.08.2008 EP 08014183
(43) Veröffentlichungstag der Anmeldung: 24.12.2008
(73) Patentinhaber: V-Zug AG, CH-6301 Zug (CH)
(72) Erfinder: Werner, Jürg, 8908 Hedingen (CH)
(74) Vertreter: Sutter, Kurt

(56) Entgegenhaltungen:
- EP-A- 1 650 343
- EP-A- 1 884 586
- WO-A-2005/080896
- DE-A1-102005 062 940
- US-A1- 2005 198 852

## Beschreibung

Die Erfindung betrifft einen Wäschetrockner gemäss Oberbegriff von Anspruch 1.

Wäschetrockner dieser Art, bei denen zum Abkühlen und Heizen der Verdampfer und der Kondensator eines Wärmepumpenkreislaufs eingesetzt werden, zeichnen sich durch eine hohe Effizienz aus.

In EP 1 884 586 wird ein Gerät dieser Art beschrieben, welches mit einer Zusatzheizung im Prozesskreislauf ausgestattet ist, welche es insbesondere in der Startphase erlaubt, die Temperatur rasch anzuheben. Zusatzheizungen dieser Art sind jedoch nachteilig, da sie zusätzlichen Strömungswiderstand im Prozesskreislauf erzeugen, verschmutzungsanfällig sind und sogar zu einem Entzünden vorbei fliegender Flusen führen können.

In EP 1 650 343 wird ein Gerät beschrieben, welches eine Heizung zwischen Verdampfer und Kompressor aufweist, die dazu dient, das Ansaugen von flüssigem Medium durch den Kompressor zu Beginn des Prozesses zu verhindern.

Aufgabe der vorliegenden Erfindung ist es deshalb, einen Wäschetrockner dieser Art bereitzustellen, der hohe Effizienz besitzt.

Diese Aufgabe wird vom Wäschetrockner gemäss Anspruch 1 gelöst.

Demgemäss ist also im Wärmepumpenkreislauf eine Heizung vorgesehen. Somit kann dem System also über den Wärmepumpenkreislauf Energie zugeführt werden, wodurch im Prozesskreislauf keine Zusatzheizung oder nur eine Zusatzheizung geringerer Leistung erforderlich ist.

Das Medium im Wärmepumpenkreislauf kann einfacher geheizt werden als die Luft im Prozesskreislauf, da im Wärmepumpenkreislauf kleinere Flussquerschnitte vorhanden sind. Zudem ist das Medium des Wärmepumpekreislaufs nicht mit Flusen und dergleichen belastet, so dass sich die Problematik einer Verstopfung der Heizung nicht stellt.

Die Heizung im Wärmepumpenkreislauf kann zudem kompakter und preiswerter aufgebaut sein als eine solche im Prozesskreislauf.

Anspruchsgemäss ist die Heizung im Wärmepumpenkreislauf zwischen dem Kondensator und dem Verdampfer angeordnet. Dies ist vorteilhaft, da dort das Medium flüssig ist, wodurch ein guter Wärmeübergang erreicht wird. Noch vorteilhafter ist die Anordnung der Heizung zwischen dem Drosselorgan und dem Verdampfer, u.a. da in diesem Fall durch die zugeführte Heizleistung direkt Kältemittel verdampft und so eine grosse Leistung ins System eingebracht werden kann.

Die Zusatzheizung kann von der Steuerung des Geräts dazu verwendet werden, zu Beginn eines Trocknungsvorgangs die Temperatur im Wärmepumpenkreislauf mit der Heizung anzuheben. Weiter kann die Steuerung dazu ausgestaltet sein, in einer Betriebsphase, nach Ablauf der Startphase, die Heizung nur dann zu aktivieren, wenn das Risiko besteht, dass der Kompressor flüssiges Medium ansaugt.

Vorteilhaft ist zusätzlich zur Heizung im Wärmepumpenkreislauf ein Zusatzwärmetauscher angeordnet, mit welchem dem Wärmepumpenkreislauf Wärme entzogen werden kann.

Weitere bevorzugte Ausführungen ergeben sich aus den abhängigen Ansprüchen sowie aus der nun folgenden Beschreibung anhand der Figuren. Diese zeigen:
Fig. 1 ein Blockdiagramm der wichtigsten Komponenten einer ersten Ausführung des Wäschetrockners und
Fig. 2 ein Blockdiagramm einer zweiten Ausführung des Wäschetrockners.

Das Gerät nach Fig. 1 (die Ausführung nach Fig. 1 ist nicht beansprucht) besitzt eine Trommel 1 zur Aufnahme der zu trocknenden Wäsche. Es ist ein Prozesskreislauf vorgesehen (welcher in Fig. 1 mit durchgezogenen Linien dargestellt ist), in welchem erwärmte Prozessluft durch die Trommel 1 geleitet, sodann abgekühlt und danach wieder aufgeheizt und zurück in die Trommel 1 geführt wird.

Ein Gebläse 10 dient zum Umpumpen der Prozessluft.

Weiter ist ein Wärmepumpenkreislauf vorgesehen (wobei der Pfad des vom Wärmepumpenkreislauf geförderten Mediums in Fig. 1 mit gepunkteten Linien dargestellt ist). Das Medium wird von einem Kompressor 2 zu einem Kondensator 3 gefördert, von dort zu einem Zusatzwärmetauscher 4, dann über ein Drosselorgan 5, z.B. in Form einer Kapillaren oder eines Expansionsventils, zu einem Verdampfer 6 und dann über eine Heizung 9 wieder zurück zum Kompressor 2. Der Verdampfer 6 dient dazu, die Prozessluft abzukühlen und ihr auf diese Weise Wasser zu entziehen, während der Kondensator 3 dazu dient, die Prozessluft wieder zu erwärmen, so dass sie neues Wasser aufnehmen kann.

Wie aus Fig. 1 weiter ersichtlich, ist ein Gebläse 7 vorgesehen, mit welchem Umgebungsluft über den Zusatzwärmetauscher 4 geführt wird, um diesen zu kühlen.

Der Zusatzwärmetauscher 4 dient dazu, dem Wärmepumpenkreislauf und somit dem ganzen System Wärme zu entziehen und diese an die Umgebungsluft abzugeben. Vorzugsweise wird die Menge der entzogenen Wärme abhängig von der Temperatur im Wärmepumpenkreislauf (und/oder abhängig von der Temperatur im Prozesskreislauf) gesteuert, z.B. indem das Gebläse 7 mit grösserer Leistung betrieben wird, wenn die Temperatur ansteigt. Die Funktion und der Betrieb des Zusatzwärmetauschers sind im Detail in EP 1 884 586 beschrieben.

Vorzugsweise wird die Temperatur T1 des im Wärmepumpenkreislauf laufenden Mediums nach dem Zusatzwärmetauscher 4 und vor dem Drosselorgan 5 zur Steuerung des Gebläses 7 verwendet. Es kann jedoch auch eine andere Temperatur des Prozesskreislaufs oder Wärmepumpenkreislaufs verwendet werden, beispielsweise jene des Mediums vor dem Zusatzwärmetauscher 4.

Zum Ansteuern des Gebläses 7 besitzt das Gerät eine entsprechend ausgestaltete Steuerung 8 und geeignete Temperatursensoren 40, 41. Vorzugsweise wird zumindest die Temperatur T1 am Eingang des Drosselorgans 5 gemessen.

Die Heizung 9 ist vorzugsweise als Elektroheizung (d.h. Widerstandsheizung) ausgestaltet, welche z.B. an der Aussenseite des Rohrs des Mediums angeordnet ist und dieses direkt heizt. Sie wird von der Steuerung 8 abhängig von der jeweiligen Prozessphase und den Prozessparametern aktiviert.

Die Heizung 9 besitzt zwei Aufgaben, welche in einer konkreten Ausführung des Geräts einzeln oder in Kombination genutzt werden können.

Einerseits dient die Heizung 9 dazu, dem System in der Startphase Wärmeenergie zuzuführen. Dadurch können rascher die für eine effiziente Trocknung erforderlichen Temperaturen erreicht werden, wodurch die zur Trocknung der Wäsche erforderliche Zeit reduziert werden kann. Der Kompressor arbeitet somit praktisch von Anfang an im optimalen Bereich. Die Wärme, welche von der Heizung 9 dem Medium zugeführt wird, wird durch den Kompressor auf ein höheres Temperaturniveau gepumpt. Damit wird über den Kondensator 3 der Prozesskreislauf von Anfang an mit voller Heizleistung aufgewärmt.

Andererseits dient die Heizung 9 dazu, in der Betriebsphase, nach Ablauf der Startphase, zu verhindern, dass der Kompressor 2 flüssiges Medium ansaugt. Ein Ansaugen von flüssigem Medium kann zu einer Beschädigung des Kompressors führen und ist deshalb unerwünscht. Somit kann immer eine optimale Überhitzung am Sauggas sichergestellt werden (keine Flüssigkeit). Aber die Überhitzungsreserve kann klein ausgelegt werden, da die Heizung 9 die Temperatur T2 vor dem Kompressor 2 nötigenfalls rasch anzuheben vermag.

Zum Zuführen von Energie in der Startphase wird die Heizung 9 von der Steuerung zu Beginn des Prozesses aktiviert, und zwar immer dann, wenn die Temperatur T2 des in den Kompressor 2 eintretenden Mediums unter einem vordefinierten "Ansaugtemperaturbereich" liegt. Der "Ansaugtemperaturbereich" ist derjenige Temperaturbereich, in welchem die Temperatur T2 in der Betriebsphase, d.h. nach Ende der Startphase, liegt. Typisch ist das Gerät so ausgestaltet, dass der Ansaugtemperaturbereich bei rund 20°C bis 45°C liegt. Im Kondensator 3 beträgt die Temperatur in diesem Fall z.B. rund 75°C und im Verdampfer z.B. rund 25°C, so dass im Prozesskreislauf ein effizienter Wasserentzug stattfinden kann.

Die Startphase kann eine feste vorgegebene Zeit dauern, z.B. rund 10 Minuten. Die Startphase kann auch schon vorgängig beendet werden, wenn eine Temperatur im Prozesskreislauf oder Wärmepumpenkreislauf einen Schwellwert erreicht hat, insbesondere wenn die Temperatur T1 (oder sonst eine Temperatur zwischen dem Kondensator 3 und dem Verdampfer 6) einen solchen Schwellwert erreicht hat. Für die Temperatur T1 liegt dieser Schwellwert z.B. bei 60 bis 70°C.

Nach Ablauf der Startphase wird die Heizung 9 von der Steuerung 8 nur noch dann aktiviert, wenn das Risiko besteht, dass der Kompressor 2 flüssiges Medium ansaugt. Wie in EP 1 884 586 beschrieben, ist es durch Überwachung der Temperaturen T1 und T2 möglich, dieses Risiko abzuschätzen. Insbesondere zeigt es sich, dass die Temperaturdifferenz $ΔT = T 1 - T 2$

ein Mass für dieses Risiko ist. Insbesondere kann, wie in EP 1 884 586 erwähnt, die Temperaturdifferenz ΔT mit der Temperatur T2 verglichen werden. Deshalb vergleicht die Steuerung 8 vorzugsweise die Temperaturdifferenz ΔT mit der Temperatur T2 um zu entscheiden, ob die Heizung 9 aktiviert werden soll. Insbesondere kann sie die Heizung 9 immer und nur dann aktivieren, wenn die Bedingung T1 - T2 > k·T2 erfüllt ist, wobei k zwischen 0.1 und 10 liegt, vorzugsweise k = 1, und wobei T1 und T2 in °C angegeben sind.

Dabei entspricht T1 vorzugsweise der Temperatur des Mediums zwischen dem Kondensator 3 und dem Verdampfer 6, insbesondere zwischen dem Kondensator 3 und dem Drosselorgan.

Die Temperatur T2 ist andererseits die Temperatur zwischen Heizung 9 und Kompressor 2. Grundsätzlich kann aber auch ein anderer Temperaturwert im Wärmepumpenkreislauf zwischen dem Verdampfer 6 und dem Kompressor 2 verwendet werden.

In der soweit beschriebenen Ausführung befindet sich die Heizung 9 zwischen dem Verdampfer 6 und dem Kompressor 2. Diese Anordnung ist aus verschiedenen Gründen vorteilhaft:
a) Die Temperatur des Mediums ist zwischen dem Verdampfer 6 und dem Kompressor 2 gering, so dass das Medium dort effizient geheizt werden kann.
b) Droht das Risiko, dass der Kompressor 2 flüssiges Medium ansaugt, so kann die Temperatur des angesaugten Mediums direkt und schnell beeinflusst werden.

Noch vorteilhafter ist jedoch die Anordnung der Heizung zwischen dem Kondensator und dem Verdampfer, da diesem Bereich das Medium flüssig ist, so dass ein effizienterer Wärmeübergang stattfinden kann, weil der Wärmedurchgangskoeffizient an das flüssige Medium grösser ist als an das Sauggas.

Besonders vorteilhaft ist die Anordnung, wie sie in Fig. 2 gezeigt wird, bei welcher die Heizung 9 zwischen Drosselorgan 5 und Verdampfer 6 angeordnet ist, da in diesem Bereich mit der zugeführten Wärme direkt Kältemittel verdampft und so eine grössere Leistung in das System eingebracht werden kann.

Die Sauggastemperatur wird bei dieser Ausführung (im Gegensatz zur Ausführung nach Fig. 1) nicht erhöht (zumindest nicht über die Prozesslufttemperatur) und somit wird der Massenstrom des Kältemittels nicht reduziert. Es findet sogar eine Erhöhung des Verdampfungsdruckes statt, wodurch der Massenstrom an Kältemittel gesteigert werden kann. Damit kann der Wäschetrockner schneller auf Betriebstemperatur gebracht werden.

Demgegenüber hat die Ausführung gemäss Fig. 1 den Nachteil, dass die Heizleistung dem fast oder bereits ganz gasförmigen Medium zugeführt wird, wodurch sich dieses stark erwärmt, ohne jedoch sehr grosse Mengen an Energie aufzunehmen (keine Phasenänderung). Die zugeführte Leistung wird in diesem Fall durch die rasch ansteigende Gastemperatur (relativ kleine Wärmekapazität) begrenzt. Gleichzeitig sinkt der Massenstrom an Kältemittel, da die Dichte des Sauggases kleiner wird (der Verdampfungsdruck lässt sich bei dieser Variante kaum beeinflussen).

Grundsätzlich ist jedoch auch eine Anordnung der Heizung 9 zwischen dem Kompressor 2 und dem Kondensator 3 denkbar (nicht beansprucht). Diese Anordnung hat den Vorteil, dass die Gefahr eines Überhitzens des Kompressors 2 geringer ist. In diesem Falle sollte darauf geachtet werden, dass trotz Heizungsbetrieb das Medium im Kondensator 3 vollständig auskondensiert. Hierzu können eine oder mehrere Temperaturen zwischen der Heizung 9 und dem Zusatzwärmetauscher 4 überwacht werden. Bevorzugt wird die Temperaturdifferenz zwischen dem Kondensator 3 und dem Medium nach dem Kondensator 3 und vor dem Zusatzwärmetauscher 4 überwacht: sinkt diese Temperaturdifferenz unter einen vorgegebenen Wert von z.B. 3°K, so ist dies ein Anzeichen dafür, dass keine vollständige Kondensation stattfindet, in welchem Falle die Leistung der Heizung zu reduzieren ist.

Vorzugsweise wird die Leistung der Heizung 9, wie erwähnt, in der Startphase über die Temperatur T2 limitiert und die Länge der Startphase wird über die Temperatur T1 oder die Zeit begrenzt. Eine Limitierung der Heizung 9 über eine andere Temperatur im Wärmepumpenkreislauf ist grundsätzlich jedoch auch möglich. Die Limitierung über die Temperatur T2 hat jedoch den Vorteil, dass auf eine drohende Überhitzung des Kompressors flink reagiert werden kann, indem die Temperatur T2 von der Steuerung 8 mit einer Obergrenze verglichen wird und, bei Erreichen der Obergrenze, ein Aktivieren der Heizung 9 unterdrückt wird.

Die Heizung 9 kann einstufig, mehrstufig oder stufenlos (analog) gesteuert sein. Sie kann auch getaktet betrieben werden. Sie wird so dimensioniert, dass sie dem System ausreichende Wärmeleistung zuzuführen vermag. Beispielsweise kann sie eine maximale Leistung von 1000 Watt besitzen, verglichen mit der Kompressorleistung von z.B. 700 - 1000 Watt.

Die vorliegende Erfindung kann unabhängig von dem im Wärmepumpenkreislauf eingesetzten Medium eingesetzt werden. Das hier beschriebene Ausführungsbeispiel arbeitet z.B. mit R134a, das gleiche Prinzip kann bei entsprechender Dimensionierung aber z.B. auch bei einem CO₂-Kreislauf eingesetzt werden.

## Patentansprüche

1. Wäschetrockner mit
einer Steuerung (8),
einer Trommel (1) zur Aufnahme von zu trocknender Wäsche,
einem Prozesskreislauf zum Führen von erwärmter Prozessluft durch die Trommel (1), zum Abkühlen der Prozessluft zwecks Wasserentzugs und zum Wiederaufheizen der Prozessluft,
einem Wärmepumpenkreislauf zum Führen eines Mediums durch einen Kondensator (3), ein Drosselorgan (5), einen Verdampfer (6) und einen Kompressor (2) zurück zum Kondensator (3), wobei mit dem Kondensator (3) die Prozessluft erwärmbar und mit dem Verdampfer (6) die Prozessluft abkühlbar ist,
wobei im Wärmepumpenkreislauf eine Heizung (9) angeordnet ist, welche eine Elektroheizung ist,
**dadurch gekennzeichnet, dass** die Heizung (9) im Wärmepumpenkreislauf zwischen dem Kondensator (3) und dem Verdampfer (6) angeordnet ist.

2. Wäschetrockner nach Anspruch 1, wobei die Heizung (9) im Wärmepumpenkreislauf zwischen dem Drosselorgan (5) und dem Verdampfer (6) angeordnet ist.

3. Wäschetrockner nach einem der vorangehenden Ansprüche, wobei im Wärmepumpenkreislauf zusätzlich zur Heizung (9) ein Zusatzwärmetauscher (4) angeordnet ist, mit welchem dem Wärmepumpenkreislauf Wärme entziehbar ist.

4. Wäschetrockner nach Anspruch 3, wobei der Zusatzwärmetauscher (4) zwischen dem Kondensator (3) und dem Drosselorgan (5) angeordnet ist.

5. Wäschetrockner nach einem der vorangehenden Ansprüche, wobei die Steuerung (8) dazu ausgestaltet ist, die Heizung (9) zu aktivieren, wenn ein Risiko besteht, dass der Kompressor (2) flüssiges Medium ansaugt, indem die Steuerung (8) dazu ausgestaltet ist, die Heizung (9) abhängig von einer Temperaturdifferenz ΔT zu aktivieren, wobei ΔT = T1 - T2, wobei T1 eine Temperatur des Mediums zwischen dem Kondensator (3) und dem Verdampfer (6), insbesondere zwischen dem Kondensator (3) und dem Drosselorgan (5), ist und wobei T2 eine Temperatur des Mediums zwischen dem Verdampfer (6) und dem Kompressor (2) ist.

6. Wäschetrockner nach den Ansprüchen 3 und 5, wobei T1 eine Temperatur des Mediums zwischen dem Zusatzwärmetauscher (4) und dem Drosselorgan (5) ist.

7. Wäschetrockner nach einem der Ansprüche 6 oder 7, wobei T2 eine Temperatur des Mediums zwischen der Heizung (9) und dem Kompressor (2) ist.

8. Wäschetrockner nach einem der Ansprüche 5 bis 7, wobei die Steuerung (8) dazu ausgestaltet ist, ΔT mit der Temperatur T2 zu vergleichen um festzustellen, ob die Heizung (9) zu aktivieren ist, und insbesondere, wenn die Steuerung (8) dazu ausgestaltet ist, die Heizung (9) zu aktivieren, wenn die Bedingung T1 - T2 > k·T2 erfüllt ist, mit T1 und T2 in °C und k = 0.1 bis 10 insbesondere k = 1.

9. Wäschetrockner nach einem der Ansprüche 5 bis 8, wobei die Steuerung (8) dazu ausgestaltet ist,
in einer Startphase zu Beginn eines Trocknungsvorgangs die Temperatur des Mediums im Wärmepumpenkreislauf mit der Heizung (9) anzuheben und
in einer Betriebsphase, nach Ablauf der Startphase, die Heizung (9) nur zu aktivieren, wenn das Risiko besteht, dass der Kompressor (2) flüssiges Medium ansaugt.

10. Wäschetrockner nach Anspruch 9, wobei das Gerät so ausgestaltet ist, dass die Startphase nach einer festen vorgegebenen Zeit beendet wird und/oder spätestens dann beendet wird, wenn eine Temperatur im Prozesskreislauf oder Wärmepumpenkreislauf einen Schwellwert erreicht hat, insbesondere wenn eine Temperatur des Mediums zwischen dem Kondensator (3) und dem Verdampfer (6) einen Schwellwert zwischen 60 bis 70°C übersteigt.

11. Wäschetrockner nach einem der vorangehenden Ansprüche, wobei die Steuerung (8) dazu ausgestaltet ist, eine Temperatur (T2) zwischen der Heizung (9) und dem Kompressor (2) mit einer Obergrenze zu vergleichen und ein Aktivieren der Heizung (9) bei Erreichen der Obergrenze zu unterdrücken.

## Claims

1. Laundry dryer with
a controller (8),
a drum (1) for receiving laundry to be dried,
a process circuit for guiding heated process air through the drum (1), for cooling the process air for the purpose of removing water and for reheating the process air,
a heat pump circuit for guiding a medium through a condenser (3), a throttling member (5), an evaporator (6) and a compressor (2) back to the condenser (3), wherein the process air is heatable by means of the condenser (3) and the process air is cooled by means of the evaporator (6),
wherein a heater (9) is arranged in the heat pump circuit, which heater is an electro heater,
**characterized in that** the heater (9) is arranged between the condenser (3) and the evaporator (6) in the heat pump circuit.

2. Laundry dryer according to claim 1,
wherein the heater (9) is arranged between the throttling member (5) and the evaporator (6) in the heat pump circuit.

3. Laundry dryer according to one of the preceding claims, wherein an additional heat exchanger (4) is arranged in the heat pump circuit, additionally to the heater (9), by means of which heat is removed from the heat pump circuit.

4. Laundry dryer according to claim 3,
wherein the additional heat exchanger (4) is arranged between the condenser (3) and the throttling member (5).

5. Laundry dryer according to one of the preceding claims, wherein the controller (8) is adapted to activate the heater (9) only when there is a risk that the compressor (2) sucks in liquid medium, by adapting the controller (8) to activate the heater (9) depending on a temperature difference ΔT, wherein ΔT = T1 - T2, wherein T1 is a temperature of the medium between the condenser (3) and the evaporator (6), particularly between the condenser (3) and the throttling member (5), and wherein T2 is a temperature of the medium between the evaporator (6) and the compressor (2).

6. Laundry dryer according to claims 3 and 5, wherein T1 is a temperature of the medium between the additional heat exchanger (4) and the throttling member (5).

7. Laundry dryer according to one of the claims 6 or 7, wherein T2 is a temperature of the medium between the heater (9) and the compressor (2).

8. Laundry dryer according to one of the claims 5 to 7, wherein the controller (8) is adapted to compare ΔT with the temperature T2 in order to determine if the heater (9) has to be activated, and particularly, if the controller (8) is adapted thereto, to activate the heater (9) when the condition T1 - T2 > k·T2 is fulfilled, with T1 and T2 in °C and k = 0.1 to 10, particularly k = 1.

9. Laundry dryer according to one of the claims 5 to 8, wherein the controller (8) is adapted
to increase the temperature of the medium in the heat pump circuit by the heater (9) in a start phase at the beginning of a drying process and
to activate the heater (9) only when there is the risk that the compressor (2) sucks in liquid medium in the operation phase after the start phase.

10. Laundry dryer according to claim 9,
wherein the device is adapted to end the start phase after a fixed preset time and/or to end it latest when a temperature in the process circuit or the heat pump circuit has reached a threshold value, particularly when a temperature of the medium between the condenser (3) and the evaporator (6) exceeds a threshold value between 60 to 70°C.

11. Laundry dryer according to one of the preceding claims, wherein the controller (8) is adapted to compare a temperature (T2) between the heater (9) and the compressor (2) with a maximum value and to inhibit an activation of the heater (9) when the maximum value has been reached.

## Revendications

1. Sèche-linge avec
une commande (8),
un tambour (1) pour recevoir du linge à sécher,
un circuit de processus pour guider de l'air de processus chauffé à travers le tambour (1), pour refroidir l'air de processus afin d'extraire de l'eau et afin de réchauffer l'air de processus,
un circuit de pompe à chaleur pour guider un medium à travers un condenseur (3), un organe d'étranglement (5), un évaporateur (6) et un compresseur (2) et de retour au condenseur (3), l'air de processus étant chauffable à l'aide du condenseur (3) et étant refroidi avec l'évaporateur (6),
un chauffage (9) étant arrangé dans le circuit de pompe à chaleur, celui-ci étant un chauffage électrique,
**caractérisé en ce que** le chauffage (9) est arrangé dans le circuit de pompe à chaleur entre le condenseur (3) et l'évaporateur (6).

2. Sèche-linge selon la revendication 1, le chauffage (9) étant arrangé dans le circuit de pompe à chaleur entre l'organe d'étranglement (5) et l'évaporateur (6).

3. Sèche-linge selon l'une des revendications précédentes, un échangeur de chaleur auxiliaire (4) étant arrangé dans le circuit de pompe à chaleur en plus du chauffage (9), à l'aide duquel de la chaleur peut être extraite du circuit de pompe à chaleur.

4. Sèche-linge selon la revendication 3, l'échangeur de chaleur auxiliaire (4) étant arrangé entre le condenseur (3) et l'organe d'étranglement (5).

5. Sèche-linge selon l'une des revendications précédentes, la commande (8) étant adaptée à activer le chauffage (9) quand un risque existe que le compresseur (2) aspire du medium liquide, de sorte que la commande (8) est adaptée à activer le chauffage (9) dépendant d'une différence de température ΔT, avec ΔT = T1 - T2, T1 étant une température du medium entre le condenseur (3) et l'évaporateur (6), particulièrement entre le condenseur (3) et l'organe d'étranglement (5), et T2 étant une température du medium entre l'évaporateur (6) et le compresseur (2).

6. Sèche-linge selon les revendications 3 et 5, T1 étant une température du medium entre l'échangeur de chaleur auxiliaire (4) et l'organe d'étranglement (5).

7. Sèche-linge selon l'une des revendications 6 ou 7, T2 étant une température du medium entre le chauffage (9) et le compresseur (2).

8. Sèche-linge selon l'une des revendications 5 à 7, la commande (8) étant adaptée de comparer ΔT avec la température T2 afin de déterminer si le chauffage (9) doit être activé, et particulièrement, quand la commande (8) est adaptée à activer le chauffage (9), quand la condition T1 - T2 > k•ΔT est satisfaite, avec T1 et T2 en °C et k = 0.1 à 10, particulièrement k= 1.

9. Sèche-linge selon l'une des revendications 5 à 8, la commande (8) étant adaptée à
augmenter la température du medium dans le circuit de pompe de chaleur avec le chauffage (9) dans une étape initiale au début d'un processus de séchage et
activer le chauffage (9) dans une phase d'opération, après la fin de la phase initiale, uniquement quand le risque existe que le compresseur (2) aspire du médium liquide.

10. Sèche-linge selon la revendication 9, le dispositif étant adapté de sorte que la phase initiale soit terminée après un fixe intervalle de temps prescris et/ou qu'elle soit terminée le plus tard quand une température dans le circuit de processus ou dans le circuit de pompe de chaleur a atteint une valeur seuil, particulièrement quand une température du medium entre le condenseur (3) et l'évaporateur (6) dépasse une valeur seuil comprise entre 60 et 70°C.

11. Sèche-linge selon l'une des revendications précédentes, la commande (8) étant adaptée à comparer une température (T2) entre le chauffage (9) et le compresseur (2) avec une valeur maximale et de supprimer une activation du chauffage (9) quand la valeur maximale est atteinte.
